# FASCICULE DE BREVET EUROPEEN

(11) **EP 4 484 681 B1**
(45) Date de publication et mention de la délivrance du brevet: **31.12.2025**
(21) Numéro de dépôt: 23182467.3
(22) Date de dépôt: 29.06.2023
(51) Int. Cl.: E05B 37/08, G04B 3/04, G04B 27/02

(54) **COURONNE DE MONTRE DOTÉE D'UN MÉCANISME DE VERROUILLAGE À COMBINAISON**
UHRKRANZ MIT KOMBINATIONSVERRIEGELUNGSMECHANISMUS
WATCH CROWN WITH COMBINATION LOCKING MECHANISM

(43) Date de publication de la demande: 01.01.2025
(73) Titulaire: Manufacture d'Horlogerie Audemars Piguet SA, 1348 Le Brassus (CH)
(72) Inventeur: Breuillot, Julien, 39220 Bois-d'Amont (CH)
(74) Mandataire: P&TS SA (AG, Ltd.)

(56) Documents cités:
- CH-A2- 712 223
- SK-Y1- 9 173

## Description

### Domaine technique

La présente invention concerne une couronne de montre, en particulier une couronne de remontoir, dotée d'un mécanisme de verrouillage à combinaison. Ce mécanisme est destiné à empêcher le déplacement axial de la couronne lorsque celle-ci est verrouillée. L'invention concerne également une pièce d'horlogerie comprenant une carrure pourvue d'un logement ouvert sur un flanc latéral de la carrure et d'une couronne verrouillable dont le mécanisme est monté à l'intérieur de ce logement.

### Etat de la technique

Il existe déjà des montres comportant un mécanisme de verrouillage à combinaison pour empêcher le déplacement axial de la couronne. La couronne doit ainsi être manipulée par l'utilisateur selon une séquence spécifique correspondant à la combinaison pour déverrouiller la couronne. La mise à l'heure de la montre, son remontage voire la correction de l'indication du quantième, des jours de la semaine ou encore de la phase de lune ne peuvent typiquement plus se faire sans avoir connaissance de la combinaison propre à la montre. Cela a notamment pour avantage de rendre des montres volées, en particulier des montres de valeur comportant plusieurs complications, sans intérêt évitant ainsi la circulation sur un marché parallèle de ces montres.

A titre d'exemple, CH716712 divulgue une montre comprenant un boîtier avec un fond amovible. La montre est équipée d'un mécanisme de verrouillage à combinaison utilisé, d'une part, pour bloquer le mécanisme de mise à l'heure et de remontage et, d'autre part, pour empêcher le retrait du fond du boîtier afin d'éviter toute utilisation non autorisée de la montre.

Ce mécanisme a pour principale désavantage d'être encombrant et intégré dans la boite de montre, à savoir au moins en partie dans l'espace dédié au mouvement. Le mouvement horloger doit par conséquent être développé en fonction des caractéristiques du mécanisme de verrouillage.

Le document CH 712 223 A2 concerne un garde-temps insérable de façon amovible et modulaire dans un ou plusieurs dispositifs de logement compatibles, notamment des bracelets de poignets et des instruments d'écriture. Le garde-temps et les logements comportent un code spécifique et personnel, qui permet uniquement l'accouplement entre garde-temps et logements compatibles.

Un but de la présente invention est par conséquent de proposer une couronne de montre dotée d'un mécanisme de verrouillage à combinaison qui est peu encombrant.

Un autre but de la présente invention est de proposer une couronne de montre dont le mécanisme de verrouillage à combinaison est destiné à être monté dans un logement ouvert sur le flanc latéral de la carrure d'une pièce d'horlogerie côté couronne. De préférence, ce logement n'empiète pas sur l'encageage de la boîte de montre. Cela a pour avantage de pouvoir remplacer une couronne conventionnelle des montres déjà existantes en réalisant uniquement un logement sur le côté de la carrure pour y loger le mécanisme de verrouillage à combinaison selon l'invention.

Un autre but de la présente invention est de proposer une pièce d'horlogerie dotée d'une telle couronne.

### Bref résumé de l'invention

Ces buts sont au moins en partie atteints notamment par une couronne verrouillable pour pièce d'horlogerie comprenant une carrure intégrant un logement ouvert sur un flanc latéral de la carrure et communiquant, par une ouverture, avec un espace central dédié à une cage. La couronne verrouillable comporte une couronne, un axe solidaire de la couronne, un tube monté sur l'axe et destiné à être fixé dans l'ouverture de la carrure, et un mécanisme de verrouillage destiné à être monté dans le logement de la carrure autour du tube. Le mécanisme de verrouillage comprend un verrou, un actionneur et une serrure à plusieurs éléments de combinaison montés pivotants autour du tube et actionnables en rotation par la couronne lorsque celle-ci est montée sur la carrure et tournée dans un sens et dans l'autre. Le verrou est configuré pour adopter une position de verrouillage et une position de déverrouillage dans lesquelles il bloque, respectivement libère, la couronne en translation. Le verrou est destiné à être actionné par l'actionneur de la position de verrouillage à la position de déverrouillage, lorsque tous les éléments de combinaison sont disposés dans une position angulaire prédéterminée.

Selon une forme de réalisation, les éléments de combinaison de la serrure sont sous la forme de disques annulaires comportant chacun sur leur diamètre externe une découpe. L'actionneur du verrou est un organe élastique. Le verrou comporte un plot de contact destiné à coopérer avec le diamètre externe d'au moins un des disques de combinaison dans la position de verrouillage. Le plot de contact est destiné à être amené dans les découpes des disques de combinaison sous l'action de l'organe élastique lorsque lesdites découpes sont alignées provoquant ainsi le déplacement du verrou dans la position de déverrouillage.

Selon une forme de réalisation, les éléments de combinaison de la serrure comportent au moins un premier disque solidaire de la couronne ainsi qu'un deuxième et un troisième disque prenant appui sur le tube. Le deuxième disque est agencé entre les premier et troisième disques.

Selon une forme de réalisation, les premier et deuxième disques comportent chacun sur leur côté se faisant face un élément d'entrainement afin que la rotation du premier disque par l'actionnement de la couronne puisse entrainer en rotation le deuxième disque. Les deuxième et troisième disques comportent chacun sur leur côté se faisant face un élément d'entrainement afin que la rotation du deuxième disque puisse entrainer en rotation le troisième disque.

Selon une forme de réalisation, les deuxième et troisième disques comportent chacun n moyens d'indexation répartis autour de leur circonférence. Le mécanisme de verrouillage comporte en outre une pièce d'indexation agencée entre les deuxième et troisième disques et fixée sur le tube. La pièce d'indexation comporte sur deux côtés opposés un moyen d'indexation complémentaire agencé pour coopérer avec les n moyens d'indexation respectivement du deuxième et troisième disques afin de pouvoir positionner lesdits deuxième et troisième disques dans n positions angulaires indexées correspondant à des indications de la combinaison de la serrure.

Selon une forme de réalisation, des index correspondants aux indications de la combinaison sont disposés sur le flanc latéral de la carrure autour du logement.

Selon une forme de réalisation, les n moyens d'indexation des deuxième et troisième disques sont sous la forme de cavités, de préférence partiellement sphérique. La pièce d'indexation est de forme générale annulaire et comporte deux billes diamétralement opposées et disposées sur deux portions flexibles pour coopérer avec les cavités respectivement des deuxième et troisième disques.

Selon une forme de réalisation, la pièce d'indexation comporte une denture interne en prise avec une portion dentée du tube afin de bloquer ladite pièce d'indexation en rotation.

Selon une forme de réalisation, le verrou comporte un corps entourant une partie évidée à l'intérieur de laquelle est montée ladite serrure à plusieurs éléments de combinaison. Le verrou comporte en outre une ouverture centrale destinée à être traversée par le tube.

Selon une forme de réalisation, l'ouverture de la carrure de la pièce d'horlogerie est un trou taraudé. Le tube comporte une partie filetée destinée à être vissée dans le trou taraudé de la carrure.

Selon une forme de réalisation, la couronne de montre comporte une rainure circulaire concentrique à l'axe. Le verrou comporte un élément de verrouillage sous la forme d'une languette, de préférence partiellement circulaire, destinée à être agencée dans la rainure dans la position de verrouillage.

Selon une forme de réalisation, le mécanisme de verrouillage est destiné à être intégralement monté dans le logement de la carrure.

Un autre aspect de l'invention porte sur une pièce d'horlogerie comprenant une carrure pourvue d'un logement ouvert sur un flanc latéral de la carrure et communiquant par une ouverture avec un espace central dédié à une cage. La pièce d'horlogerie comprend en outre la couronne verrouillable selon l'une quelconque des formes de réalisation susvisées dont le mécanisme de verrouillage est monté à l'intérieur du logement et dont le tube est fixé dans l'ouverture.

Selon une forme de réalisation, largeur du logement dans le plan général de la carrure est sensiblement identique à la largeur du verrou. La hauteur du logement selon une direction orthogonale au plan général de la carrure est supérieure à la hauteur du verrou afin que celui-ci puisse se déplacer de la position de verrouillage à la position de déverrouillage en étant guider par les parois latérales du logement.

Selon une forme de réalisation, l'actionneur est monté à l'intérieur du logement entre le verrou et une paroi supérieure du logement afin de coopérer avec ladite paroi et un côté du verrou.

### Brève description des figures

Des exemples de mise en œuvre de l'invention sont indiqués dans la description illustrée par les figures annexées dans lesquelles :
- la figure 1 illustre une vue en perspective d'une carrure d'une pièce d'horlogerie avec une représentation éclatée de la couronne dotée d'un mécanisme de verrouillage à combinaison, selon une forme de réalisation ;
- la figure 2 illustre une vue en perspective de la couronne de montre avec la serrure à combinaison montée autour du tube;
- la figure 3a illustre une vue en perspective de la couronne comprenant l'un des éléments de la serrure à combinaison du mécanisme de verrouillage ;
- la figure 3b illustre une vue de face de la couronne de la figure 2, du côté de l'axe de la couronne ;
- la figure 4 illustre une vue en perspective du tube destiné à être vissé dans la carrure ;
- les figures 5a et 5b illustrent des vues en perspective des deux côtés d'un autre des éléments de la serrure à combinaison du mécanisme de verrouillage ;
- les figures 6a et 6b illustrent des vues en perspective des deux côtés d'un autre des éléments de la serrure à combinaison du mécanisme de verrouillage ;
- les figures 7a et 7b illustrent des vues en perspective des deux côtés d'un organe d'indexation destiné à coopérer avec les deux éléments de combinaison des figures 5a-5b et 6a-6b ;
- la figure 8 illustre une vue en perspective du verrou du mécanisme de verrouillage ;
- les figures 9a et 9b illustrent respectivement une vue de dessus et de côté d'une pièce d'horlogerie comprenant la couronne de montre dans une première position axiale et dans une configuration verrouillée;
- la figure 10 illustre une vue en coupe de la figure 9a selon A-A ;
- la figure 11 illustre une vue en coupe de la figure 10 selon B-B ;
- la figure 12 illustre une vue en coupe de la figure 10 selon C-C ;
- la figure 13 illustre une vue de dessus de la pièce d'horlogerie comprenant la couronne de montre dans une seconde position axiale et dans une configuration déverrouillée.
- la figure 14 illustre une vue en coupe de la figure 13 selon D-D, et
- la figure 15 illustre une vue en coupe de la figure 14 selon E-E.

### Exemples de modes de réalisation de l'invention

Selon une forme préférentielle et en référence notamment aux figures 1 à 8, la pièce d'horlogerie comporte une carrure 100 et une couronne verrouillable 10. La couronne verrouillable 10 comprend essentiellement une couronne de montre 12, en particulier une couronne de remontoir, un tube 20 et un mécanisme de verrouillage 30. La couronne de montre est configurée pour pouvoir être déplacée en rotation et en translation axiale. Le mécanisme de verrouillage 30 est monté autour du tube 20 dans un logement 102 ouvert sur un flanc latéral 101 de la carrure du côté de la couronne 12. Celle-ci comporte un arbre ou axe 14 ainsi qu'une cavité annulaire 18 entourant cet axe. Celui-ci est monté pivotant à l'intérieur du tube 20 alors que la couronne 12 est montée en rotation sur le tube 20 par le biais d'une paroi cylindrique 19 de la cavité 18 autour d'une première portion 28 du tube 20. Cette première portion 28 fait office de portion d'appui pour la paroi cylindrique 19 de la couronne 12.

Le mécanisme de verrouillage 30 comprend un verrou 40 et une serrure 50. En regard de la figure 2, la serrure 50 comporte plusieurs éléments de combinaison 60, 70, 80 montés pivotants autour du tube 20. Les éléments de combinaison de la serrure 50 sont, dans le présent exemple, au nombre de trois et se présentent sous la forme de trois disques de forme générale annulaire. On comprendra qu'un nombre différent de disques, notamment un nombre supérieur à trois, pourrait être envisagé. Par souci de simplification, la présente description va essentiellement être basée sur trois disques dont le nombre est pris comme exemple nullement limitatif.

Comme bien visible sur la figure 3b notamment, un premier disque 60 de ces trois disques comporte sur son diamètre externe une découpe 62 possédant par exemple un profil en arc de cercle. Selon les figures 3a et 3b, le premier disque 60 est solidaire de la couronne 12. Ce premier disque peut être fixé à la couronne 12. Selon une variante, le disque et la couronne peuvent former une seule pièce. La rotation de la couronne 12 peut ainsi actionner le premier disque 60 dans un sens ou dans l'autre autour de la partie d'appui 28 du tube 20.

Parmi ces trois disques, un deuxième et un troisième disque 70, 80 prennent appui sur le tube 20. Plus particulièrement, le deuxième disque 70 est préférentiellement monté pivotant autour d'une deuxième portion 23 du tube 20 alors que le troisième disque 80 est de préférence monté pivotant autour d'une troisième portion 26 du tube 20 (figure 4). Les deuxièmes et troisième disques 70, 80 comportent chacun une découpe 72, 82 d'une forme identique ou similaire à la découpe 62 du premier disque 60, possédant de préférence un profil en arc de cercle.

Le deuxième disque 70 est monté entre les premier et troisième disques 60, 80. Ces trois disques comportent sur l'un et/ou l'autre de leurs flancs des éléments d'entrainement, qui s'étendent dans la direction axiale de la couronne, afin que la rotation de la couronne 12 puisse entrainer en rotation chacun de ces disques autour du tube 20 dans un sens ou dans l'autre. En d'autres termes, deux disques adjacents forment une paire de disques comportant chacun, sur leur côté se faisant face, un élément d'entraînement afin que la rotation de l'un des disques de cette paire puisse, par l'actionnement en rotation de la couronne 12, entrainer en rotation l'autre disque de cette paire. Cela permet d'amener chacun de ces disques dans une position angulaire prédéfinie selon laquelle les découpes des trois disques sont alignées, à savoir superposées.

Plus particulièrement, en référence notamment aux figures 3a et 3b, le premier disque 60 comporte un élément d'entrainement 64 agencé sur le flanc du disque disposé en regard du deuxième disque 70. Cet élément d'entrainement est une projection 64, se présentant par exemple sous la forme d'un bossage. Comme illustré sur les figures 5a et 5b, le deuxième disque 70 comporte quant à lui un premier et un second élément d'entrainement 74a, 74b agencés respectivement sur les premier et second flancs du disque.

Ces deux éléments d'entrainement sont des projections 74a, 74b se présentant également sous la forme de bossages. Comme illustré sur la figure 6a, le troisième disque 80 comporte un seul élément d'entrainement 84 agencé sur le flanc du disque disposé un regard du deuxième disque 70. Selon l'exemple illustré, la forme des bossages des trois disques sont identiques, de préférence oblongue et légèrement courbée, typiquement s'étirant le long d'un arc de cercle de moins de 45°.

Ainsi la rotation de la couronne 12 permet d'actionner en rotation le deuxième disque 70 dans les deux sens par contact des éléments d'entrainement 64, 74a des premier et second disques alors que la rotation du deuxième disque 70 permet d'actionner en rotation le troisième disque 80 dans les deux sens par contact de leur élément d'entrainement respectif 74b, 84. Il en serait ainsi de suite de même pour un nombre de disques supérieur à trois.

En se référant notamment aux figures 5a à 7a, le mécanisme de verrouillage comporte un système d'indexation afin de pouvoir positionner les deuxième et troisième disques 70, 80 dans des positions angulaires indexées. Dans l'exemple représenté aux figures 1 et 9b, dix positions angulaires indexées correspondant à dix index 104 disposés sur le flanc latéral 101 de la carrure 100 autour de l'ouverture du logement 102 et de la couronne 12.

Ces index ou repères permettent de faire correspondre la position angulaire de chacun des deux disques 70, 80 à une portion de la combinaison de la serrure 50. Une telle portion peut typiquement être un chiffre ou un numéro, voire un autre caractère alphanumérique ou un symbole. A cet effet et selon le mode de réalisation illustré dans les figures annexées, les deux disques 70, 80 comportent chacun sur leur flanc en regard l'un de l'autre dix moyens d'indexation 76, 86 répartis à intervalles réguliers autour de l'intégralité de leur circonférence. Ces moyens d'indexation se présentent de préférence sous la forme de cavités 76, 86, par exemple partiellement sphérique. Le nombre de moyens d'indexation pourrait être différent de dix, mais bien entendu demeure un nombre n entier naturel.

Le système d'indexation comporte en outre une pièce d'indexation 90 (figure 7a), de forme générale annulaire, qui est agencée entre les deuxième et troisième disques 70, 80 et est solidaire en rotation du tube 20. La pièce d'indexation 90 peut par exemple comporter une denture interne 93. Le tube 20 peut comporter une portion dentée 24 comprenant une denture de forme complémentaire afin d'être en prise avec la pièce d'indexation 90. Lors de l'assemblage, celle-ci est positionnée autour du tube 20 puis translatée par rapport au tube afin de venir en prise avec sa portion dentée 24.

Cette pièce 90 est ainsi bloquée en rotation. Dans le cas où la serrure 50 comporterait un quatrième disque, une seconde pièce d'indexation, similaire ou identique à la pièce d'indexation 90, serait agencée entre le troisième et le quatrième disque. De façon générale, on mentionnera que le système d'indexation comporte typiquement un nombre de pièces d'indexation équivalent au nombre de disques moins un, et que chaque pièce d'indexation est agencée entre deux disque sans être toutefois adjacente au premier disque 60.

La pièce d'indexation 90 comporte sur chacun de ses flancs un moyen d'indexation complémentaire 96 agencé pour coopérer avec les dix moyens d'indexation 76, 86 respectivement du deuxième et troisième disques 70, 80. Ces moyens d'indexation complémentaires se présentent par exemple sous la forme d'au moins deux billes 97 diamétralement opposées et disposées chacune sur une portion flexible 98 pour coopérer respectivement avec les cavités 76, 86 des deuxième et troisième disques 70, 80. Les portions flexibles 98 sont agencées pour fléchir dans la direction axiale du tube 20 et faire office de cliquets.

Selon la figure 8, le verrou 40 comporte un corps 42 comprenant deux côtés latéraux 42a, 42b, un côté supérieur 42c et un côté inférieur 42d entourant une partie évidée 44. Une ouverture centrale 45 est présente dans le fond de la partie évidée 44. Le corps 42 de verrou comporte en outre au niveau d'une partie supérieure un plot de contact 43 et au niveau d'une partie inférieure un élément de verrouillage 46. Le plot de contact 43 possède un profil de forme complémentaire au profil des découpes 62, 72, 82 des trois disques 60, 70, 80 de la serrure, par exemple partiellement circulaire. Les découpes des trois disques peuvent avoir d'autres types de profil pour y recevoir un profil complémentaire du plot de contact du verrou.

L'élément de verrouillage 46 du verrou 40 peut par exemple se présenter sous la forme d'une languette, de préférence partiellement circulaire. Cette languette 46 est destinée à venir s'insérer dans une rainure circulaire 16 agencée au niveau de la couronne 12 comme on peut le voir notamment sur la figure 3a afin de pouvoir verrouiller le déplacement axial de la couronne 12 indépendamment de sa position angulaire.

Le corps de verrou 42 est de préférence emboité dans le logement 102 de la carrure 100. Comme illustré sur les figures 11 et 14, ce logement 102 est délimité par deux parois latérales 102a, 102b, une paroi supérieure 102c et une paroi inférieure 102d. Dans l'exemple illustré à la figure 11, le logement 102 a une forme sensiblement oblongue dont la largeur dans le plan général de la carrure 100 est sensiblement identique à la largeur du corps de verrou. Par contre, la hauteur du logement 102 selon une direction orthogonale au plan général de la carrure 100 est supérieure à la hauteur du corps de verrou afin que celui-ci puisse se déplacer d'une position de verrouillage à une position de déverrouillage. Il existe un jeu entre les côtés latéraux 42a, 42b du corps 42 et les parois latérales respectives 102a, 102b du logement 102 afin que le verrou 40 puisse coulisser entre les positions de verrouillage et déverrouillage le long de ces parois.

Le faible encombrement du mécanisme de verrouillage 30 de la couronne verrouillable 10 à combinaison permet avantageusement de pouvoir remplacer une couronne conventionnelle des montres déjà existantes en réalisant simplement un logement, tel que le logement 102, sur le flanc latéral de la carrure côté couronne pour y loger le mécanisme de verrouillage sans devoir modifier l'intérieur de la boite de montre contenant le mouvement.

Comme illustré à la figure 10, de préférence la totalité du mécanisme de verrouillage 30 peut avantageusement être logé dans l'épaisseur de la section verticale de la carrure située entre la bande de carrure et l'entourage ou l'encageage de la carrure. Ainsi, le mécanisme de verrouillage 30 n'empiète de préférence pas sur l'espace central 103 usuellement réservé au mouvement, ou n'empiète que légèrement sur cet espace.

En référence notamment à la figure 10, la serrure à trois disques 60, 70, 80 décrite en exemple est montée à l'intérieur de la partie évidée 44 du verrou alors que le tube 20 traverse l'ouverture centrale 45 avec une portion filetée 22 vissée dans un trou taraudé 106 présent dans la carrure 100 et débouchant dans le logement 102. Le côté supérieur 42c du corps 42 comporte un logement 47 (figure 8) dans lequel est agencé un actionneur 48, typiquement un organe élastique qui peut par exemple être une lame-ressort.

La forme de cette lame-ressort au repos peut par exemple comporter une partie centrale en forme de V inversé dont le sommet est agencé contre la paroi supérieure 102c du logement 102 (figures 14 et 15) et deux pattes agencées de part et d'autre de la partie centrale et reposant dans le logement 47 de sorte à contraindre le plot de contact 43 du verrou 40 contre les trois disques 60, 70, 80 de la serrure. Selon une variante, cette lame-ressort peut être remplacée par un ou plusieurs ressorts de compression ou par tout organe élastique. Dans tous les cas, la force développée par un tel organe élastique doit être suffisante pour permettre de déplacer le verrou 40 dans sa position de déverrouillage lorsque toutes les découpes des disques sont alignées.

En référence aux figures 9a à 12, lorsque la couronne 12 est dans une position axiale verrouillée, le plot de contact 43 du verrou 40 est maintenu en contact contre le diamètre externe d'au moins un des disques 60, 70, 80 dans la position de verrouillage, sous l'action de l'organe élastique 48. Selon la figure 10, le plot de contact 43 s'étend sur la quasi-totalité de l'épaisseur du verrou 40 afin de pouvoir être en appui contre le diamètre externe des trois disques 60, 70, 80.

Le verrou 40 est donc maintenu dans la position de verrouillage par le diamètre externe des trois disques. Dans cette position, le coté supérieur 42c du corps de verrou 42 est en contact contre la paroi supérieure 102c du logement 102 avec la lame-ressort 48 se trouvant dans une configuration aplatie. La languette de verrouillage 46 du verrou 40 se trouve à cet instant dans la rainure 16 présente sur la couronne 12. Celle-ci est donc bloquée en translation. Il n'est ainsi pas possible d'accéder à une fonction de la montre nécessitant un déplacement axial de la couronne. Par exemple, les fonctions telles que la mise à l'heure, le remontage du barillet ainsi que la correction de l'indication du quantième, des jours de la semaine ou encore de la phase de lune pour une pièce d'horlogerie à plusieurs complications ne peuvent être sélectionnées et par conséquent ne peuvent être activées.

En référence aux figures 13 à 15, les trois disques 60, 70, 80 ont été actionnés en rotation par une séquence de manipulations de la couronne 12 correspondant à la combinaison de la serrure 50. Cette séquence de manipulations, qui sera décrite plus en détail par la suite, vise à amener les découpes 62, 72, 82 des trois disques en regard du plot de contact 43 du verrou. Celui-ci s'insère dans les trois découpes, sous l'action de la lame-ressort 48 dont les pattes exercent une pression contre le logement 47 du verrou, ce qui provoque le déplacement du verrou 40 dans la position de déverrouillage. Le côté inférieur 42d du verrou 40 est ainsi amené contre la paroi inférieure 102d du logement 102 et la languette de verrouillage 46 est dégagée de la rainure 16 de la couronne. Celle-ci peut par conséquent être tirée dans toute position axiale permettant typiquement la mise à l'heure, le remontage du mouvement ainsi que la correction des fonctions susvisées pour une pièce d'horlogerie à plusieurs complications.

En référence au mode de réalisation préférentiel de la figure 1, la couronne 12 comporte en outre un repère ou indicateur 15 afin que l'utilisateur puisse connaitre la position angulaire de la couronne par rapport aux dix index ou indications telles que numéros 104 disposés autour de la couronne 12 sur le flanc latéral 101 de la carrure 100.

Afin de déverrouiller la couronne 12, l'utilisateur tourne celle-ci par exemple dans le sens horaire d'au moins deux tours complets afin que l'élément d'entrainement 64 du premier disque 60 soit en appui contre le premier élément d'entrainement 74a du deuxième disque 70 et que le second élément d'entrainement 74b du deuxième disque 70 soit en appui contre l'élément d'entrainement 84 du troisième disque 80. Cela permet, au moyen des éléments d'entrainement des disques, de positionner tous les disques dans une position de référence à partir de laquelle chaque disque est amené dans une position angulaire prédéterminée en fonction du code de la serrure nécessaire pour déverrouiller la couronne.

La couronne est ensuite manipulée par une séquence de rotations où la première rotation est effectuée par exemple dans le sens horaire et où chaque rotation suivante est typiquement effectuée dans le sens inverse de la précédente rotation. Cette séquence de rotations vise à aligner l'indicateur 15 en regard de l'index ou du numéro correspondant successivement aux trois chiffres du code, à savoir aux trois portions de code qui successivement forment le code de la combinaison.

Dans le cas présent, après avoir effectué les deux tours complets dans le sens horaire, la couronne 12 est d'abord tournée dans le sens horaire afin de positionner l'indicateur 15 en regard de l'index ou du numéro correspondant au premier chiffre du code, lequel est typiquement associé au disque le plus éloigné de la couronne, à savoir au troisième disque 80 dans le présent exemple. Vu que pour chaque disque la position angulaire de sa découpe ou de son élément d'entraînement est en relation avec une portion du code tel qu'un numéro de ce code, la rotation du troisième disque 80 permet de positionner sa découpe 82 en regard du plot de contact 43 du verrou par l'action du second élément d'entrainement 74b du deuxième disque 70 sur l'élément d'entrainement 84 du troisième disque 80.

La couronne 12 est ensuite tournée dans le sens antihoraire afin de positionner l'indicateur 15 en regard de l'index ou du numéro correspondant au deuxième chiffre du code qui est associé au second disque 70. Cela permet de positionner la découpe 72 du deuxième disque 70 en regard du plot de contact 43 du verrou par l'action de l'élément d'entrainement 64 du premier disque 60 sur le premier élément d'entrainement 74a du deuxième disque 70. Enfin, la couronne 12 est tournée dans le sens horaire afin de positionner l'indicateur 15 en regard de l'index ou numéro correspondant au troisième chiffre du code et de placer ainsi la découpe 62 du premier disque 60 en regard du plot de contact 43 du verrou.

Par cette séquence de manipulations, les découpes des trois disques sont ainsi alignées, ce qui permet au plot de contact 43 de se loger dans celles-ci sous l'action de la lame-ressort 48 et d'amener le verrou 40 dans la position de déverrouillage.

Les indications relatives à la manipulation de la couronne pour le déverrouillage de la couronne sont typiquement définies par le constructeur. Ces indications correspondent au code de la serrure pouvant être personnalisé pour chaque mécanisme de verrouillage. Chaque portion du code, tel qu'un chiffre constitutif de ce code, dépend en effet de la position des découpes par rapport à l'élément d'entrainement de son disque. Une pièce d'horlogerie avec un code unique peut ainsi être conçue en choisissant une combinaison unique entre la position des découpes par rapport aux éléments d'entrainement des disques.

Pour verrouiller à nouveau la couronne 12, il suffit tout d'abord de pousser celle-ci dans la position axiale de verrouillage, puis de la tourner dans le sens horaire ou antihoraire. L'utilisateur sentira une résistance provoquée par la force exercée par une portion de la découpe 62 du premier disque 60 contre le plot de contact 43 du verrou 40. Cela permet de dégager simultanément le plot de contact 48 des trois découpes 62, 72, 82 des disques respectifs 60, 70, 80. Le verrou 40 est ainsi ramené dans sa position de verrouillage. L'utilisateur tournera ensuite la couronne 12 dans le sens horaire et antihoraire d'un ou plusieurs tours afin de positionner les différents disques dans différentes positions angulaires de sorte à éviter un déverrouillage intempestif de la couronne.

### Liste de référence

Couronne verrouillable 10
   Couronne 12
      Axe 14
      Indicateur 15
      Rainure 16
      Cavité annulaire 18
         Paroi cylindrique 19
   Tube 20
      Partie filetée 22
      Deuxième portion 23
      Deuxième dentée 24
      Troisième portion 26
      Troisième portion 26 (e.g. portion cannelée)
      Première portion 28 (e.g. partie d'appui)
   Mécanisme de verrouillage 30
      Verrou 40
         Corps 42
            Côtés latéraux 42a, 42b
            Côté supérieur et inférieur 42c, 42d
            Plot de contact 43
            Partie évidée 44
            Ouverture centrale 45
            Elément de verrouillage 46
            Logement 47
         Actionneur 48 (e.g. organe élastique)
      Serrure à combinaison 50
         Premier élément 60 (e.g. disque)
            Découpe 62
            Elément d'entrainement 64 (e.g. plot)
         Deuxième élément 70
            Découpe 72
            Elément d'entrainement 74a, 74b
            Moyen d'indexation 76 (e.g. cavités)
         Troisième élément 80
            Découpe 82
            Elément d'entrainement 84
            Moyen d'indexation 86 (e.g. cavités)
         Pièce d'indexation 90
            Denture 93
            Moyen d'indexation 96
               Bille 97
               Portion flexible 98
Carrure 100
   Flanc latéral 101
   Logement 102
      Parois latérales 102a, 102b
      Paroi supérieure et inférieure 102c, 102d
   Espace centrale 103
   Index 104
   Ouverture 106 (e.g. Trou taraudé)

## Revendications

1. Couronne verrouillable (10) pour pièce d'horlogerie comprenant une carrure (100) intégrant un logement (102) ouvert sur un flanc latéral (101) de la carrure et communiquant, par une ouverture (106), avec un espace central (103) dédié à une cage, la couronne verrouillable (10) comportant une couronne (12), un axe (14) solidaire de la couronne (12), un tube (20) monté sur l'axe (14) et destiné à être fixé dans l'ouverture (106) de la carrure (102), et un mécanisme de verrouillage (30) destiné à être monté dans le logement (102) de la carrure (100) autour du tube (20), le mécanisme de verrouillage (30) comprenant un verrou (40), un actionneur (48) et une serrure (50) à plusieurs éléments de combinaison (60, 70, 80) montés pivotants autour du tube (20) et actionnables en rotation par la couronne (12) lorsque celle-ci est montée sur la carrure (100) et tournée dans un sens et dans l'autre, le verrou (40) étant configuré pour adopter une position de verrouillage et une position de déverrouillage dans lesquelles il bloque, respectivement libère, la couronne (12) en translation, le verrou (40) étant destiné à être actionné par l'actionneur (48) de la position de verrouillage à la position de déverrouillage, lorsque tous les éléments de combinaison (60, 70, 80) sont disposés dans une position angulaire prédéterminée.

2. Couronne verrouillable (10) selon la revendication 1, dans laquelle les éléments de combinaison (60, 70, 80) de la serrure sont sous la forme de disques annulaires comportant chacun sur leur diamètre externe une découpe (62, 72, 82), l'actionneur (48) du verrou (40) étant un organe élastique, le verrou (40) comportant un plot de contact (43) destiné à coopérer avec le diamètre externe d'au moins un des disques de combinaison (60, 70, 80) dans la position de verrouillage, le plot de contact (43) étant destiné à être amené dans les découpes (62, 72, 82) des disques de combinaison (60, 70, 80) sous l'action de l'organe élastique (48) lorsque lesdites découpes sont alignées provoquant ainsi le déplacement du verrou dans la position de déverrouillage.

3. Couronne verrouillable (10) selon la revendication précédente, dans laquelle les éléments de combinaison de la serrure (50) comportent au moins un premier disque (60) solidaire de la couronne (12) ainsi qu'un deuxième et un troisième disque (70, 80) prenant appui sur le tube (20), le deuxième disque (70) étant agencé entre les premier et troisième disques (60, 80).

4. Couronne verrouillable (10) selon la revendication précédente, dans laquelle les premier et deuxième disques (60, 70) comportent chacun sur leur côté se faisant face un élément d'entrainement (64, 74a) afin que la rotation du premier disque (60) par l'actionnement de la couronne (12) puisse entrainer en rotation le deuxième disque (70), et dans laquelle les deuxième et troisième disques (70, 80) comportent chacun sur leur côté se faisant face un élément d'entrainement (74b, 80) afin que la rotation du deuxième disque (70) puisse entrainer en rotation le troisième disque (80).

5. Couronne verrouillable (10) selon la revendication 3 ou 4, dans laquelle les deuxième et troisième disques (70, 80) comportent chacun n moyens d'indexation (76, 86) répartis autour de leur circonférence, le mécanisme de verrouillage comporte en outre une pièce d'indexation (90) agencée entre les deuxième et troisième disques (70, 80) et fixée sur le tube (20), la pièce d'indexation (90) comportant sur deux côtés opposés un moyen d'indexation complémentaire (96) agencé pour coopérer avec les n moyens d'indexation (76, 86) respectivement du deuxième et troisième disques (70, 80) afin de pouvoir positionner lesdits deuxième et troisième disques (70, 80) dans n positions angulaires indexées correspondant à des indications de la combinaison de la serrure.

6. Couronne verrouillable (10) selon la revendication précédente, dans laquelle des index (104) correspondants aux indications de la combinaison sont disposés sur le flanc latéral (101) de la carrure (100) autour du logement (102).

7. Couronne verrouillable (10) selon la revendication 5 ou 6, dans laquelle les n moyens d'indexation (76, 86) des deuxième et troisième disques (70, 80) sont sous la forme de cavités, de préférence partiellement sphérique, et dans laquelle la pièce d'indexation (90) est de forme générale annulaire et comporte deux billes (97) diamétralement opposées et disposées sur deux portions flexibles (98) pour coopérer avec les cavités (76, 86) respectivement des deuxième et troisième disques (70, 80).

8. Couronne verrouillable (10) selon la revendication précédente, dans laquelle la pièce d'indexation (90) comporte une denture interne (93) en prise avec une portion dentée (24) du tube (20) afin de bloquer ladite pièce d'indexation (90) en rotation.

9. Couronne verrouillable (10) selon l'une des revendications précédentes, dans laquelle le verrou (40) comporte un corps (42) entourant une partie évidée (44) à l'intérieur de laquelle est montée ladite serrure (50) à plusieurs éléments de combinaison (60, 70, 80), le verrou comportant en outre une ouverture centrale (45) destinée à être traversée par le tube (20).

10. Couronne verrouillable (10) selon la revendication précédente, dans laquelle l'ouverture (106) de la carrure (100) de la pièce d'horlogerie est un trou taraudé et dans laquelle le tube (20) comporte une partie filetée (22) destinée à être vissée dans le trou taraudé (106) de la carrure (100).

11. Couronne verrouillable (10) selon l'une des revendications précédentes, dans laquelle la couronne de montre (12) comporte une rainure circulaire (16) concentrique à l'axe (14), le verrou (40) comportant un élément de verrouillage (46) sous la forme d'une languette, de préférence partiellement circulaire, destinée à être agencée dans la rainure (16) dans la position de verrouillage.

12. Couronne verrouillable (10) selon l'une des revendications précédentes, dans laquelle le mécanisme de verrouillage (30) est destiné à être intégralement monté dans le logement (102) de la carrure (100).

13. Pièce d'horlogerie comprenant une carrure (100) pourvue d'un logement (102) ouvert sur un flanc latéral (101) de la carrure et communiquant par une ouverture (106) avec un espace central (103) dédié à une cage, la pièce d'horlogerie comprenant en outre la couronne verrouillable (10) selon l'une des revendications précédentes dont le mécanisme de verrouillage (30) est monté à l'intérieur du logement (102) et dont le tube (20) est fixé dans l'ouverture (106).

14. Pièce d'horlogerie selon la revendication précédente, dans laquelle la largeur du logement (102) dans le plan général de la carrure (100) est sensiblement identique à la largeur du verrou (40), la hauteur du logement (102) selon une direction orthogonale au plan général de la carrure (100) étant supérieure à la hauteur du verrou (40) afin que celui-ci puisse se déplacer de la position de verrouillage à la position de déverrouillage en étant guider par des parois latérales (102a, 102b) du logement (102).

15. Pièce d'horlogerie selon la revendication précédente, dans laquelle l'actionneur (48) est monté à l'intérieur du logement (102) entre le verrou (40) et une paroi supérieure (102c) du logement (102) afin de coopérer avec ladite paroi (102c) et un côté (42c) du verrou (40).

## Patentansprüche

1. Eine verriegelbare Krone (10) für ein Zeitmessgerät, umfassend ein Gehäusemittelteil (100), das eine Aufnahme (102) beinhaltet, die zu einer Seitenflanke (101) des Gehäusemittelteils hin offen ist und über eine Öffnung (106) mit einem zentralen Raum (103) für einen Käfig in Verbindung steht, wobei die verriegelbare Krone (10) eine Krone (12), eine mit der Krone (12) fest verbundene Welle (14), ein auf der Welle (14) angeordnetes Rohr (20), das zur Befestigung in der Öffnung (106) des Gehäusemittelteils (102) vorgesehen ist, sowie einen Verriegelungsmechanismus (30) umfasst, der dazu bestimmt ist, in der Aufnahme (102) des Gehäusemittelteils (100) um das Rohr (20) herum montiert zu werden, wobei der Verriegelungsmechanismus (30) einen Riegel (40), einen Betätiger (48) und ein Schloss (50) mit mehreren um das Rohr (20) schwenkbar gelagerten Kombinationselementen (60, 70, 80) umfasst, die durch die Krone (12) gedreht werden können, wenn diese auf dem Gehäusemittelteil (100) angebracht ist und in die eine oder in die andere Richtung gedreht wird, wobei der Riegel (40) so ausgebildet ist, dass er eine Verriegelungsstellung und eine Entriegelungsstellung einnimmt, in denen er die Krone (12) in axialer Richtung blockiert beziehungsweise freigibt, und wobei der Riegel (40) dazu vorgesehen ist, durch den Betätiger (48) aus der Verriegelungsstellung in die Entriegelungsstellung bewegt zu werden, wenn sich alle Kombinationselemente (60, 70, 80) in einer vorbestimmten Winkelposition befinden.

2. Die verriegelbare Krone (10) nach Anspruch 1, wobei die Kombinationselemente (60, 70, 80) des Schlosses in Form von Ringscheiben, die jeweils an ihrem Außendurchmesser einen Ausschnitt (62, 72, 82) aufweisen, vorliegen, wobei der Betätiger (48) des Schlosses (40) ein elastisches Element ist, das Schloss (40) einen Kontaktstift (43) aufweist, der dazu bestimmt ist, mit dem Außendurchmesser mindestens einer der Kombinationsscheiben (60, 70, 80) in der Verriegelungsposition zusammenzuwirken, wobei der Kontaktstift (43) dazu bestimmt ist, in die Ausschnitte (62, 72, 82) der Kombinationsscheiben (60, 70, 80) unter der Wirkung des elastischen Elements (48) bewegt zu werden, wenn die Ausschnitte ausgerichtet sind, wodurch die Verriegelung in die Entriegelungsposition bewegt wird.

3. Die verriegelbare Krone (10) gemäß dem vorhergehenden Anspruch, wobei die Kombinationselemente des Schlosses (50) mindestens eine erste Scheibe (60), die fest mit der Krone (12) verbunden ist, sowie eine zweite und eine dritte Scheibe (70, 80) umfassen, die auf dem Rohr (20) aufliegen, wobei die zweite Scheibe (70) zwischen der ersten und der dritten Scheibe (60, 80) angeordnet ist.

4. Die verriegelbare Krone (10) nach dem vorhergehenden Anspruch, wobei die erste und die zweite Scheibe (60, 70) jeweils auf ihrer einander zugewandten Seite ein Antriebselement (64, 74a) aufweisen, damit die Drehung der ersten Scheibe (60) durch Betätigung der Krone (12) die zweite Scheibe (70) in Drehung versetzen kann, und wobei die zweite und dritte Scheibe (70, 80) jeweils auf ihrer einander zugewandten Seite ein Antriebselement (74b, 80) aufweisen, so dass die Drehung der zweiten Scheibe (70) die dritte Scheibe (80) in Drehung versetzen kann.

5. Die verriegelbare Krone (10) nach Anspruch 3 oder 4, wobei die zweite und dritte Scheibe (70, 80) jeweils um ihren Umfang verteilt n angeordnete Indexierungsmittel (76, 86) aufweisen, der Verriegelungsmechanismus weiters ein zwischen der zweiten und dritten Scheibe (70, 80) angeordnetes und am Rohr (20) befestigtes Indexierungsteil (90) aufweist, wobei das Indexierungsteil (90) auf zwei gegenüberliegenden Seiten komplementäre Indexierungsmittel (96) aufweist, die so angeordnet sind, dass sie mit den n Indexierungsmitteln (76, 86) der zweiten beziehungsweise der dritten Scheibe (70, 80) zusammenwirken, um die zweite und dritte Scheibe (70, 80) in n indexierten Winkelpositionen positionieren zu können, die den Angaben der Schlosskombination entsprechen.

6. Die verriegelbare Krone (10) nach dem vorhergehenden Anspruch, wobei Indizes (104), die den Angaben der Kombination entsprechen, an der Seitenflanke (101) des Gehäusemittelteils (100) um die Aufnahme (102) herum angeordnet sind.

7. Die verriegelbare Krone (10) nach Anspruch 5 oder 6, wobei die n Indexierungsmittel (76, 86) der zweiten und dritten Scheibe (70, 80) in Form von vorzugsweise teilweise kugelförmigen Vertiefungen ausgebildet sind, und wobei das Indexierungsteil (90) eine im Allgemeinen ringförmige Gestalt aufweist und zwei diametral gegenüberliegende Kugeln (97) umfasst, die auf zwei flexiblen Abschnitten (98) angeordnet sind, um mit den Vertiefungen (76, 86) der zweiten beziehungsweise der dritten Scheibe (70, 80) zusammenzuwirken.

8. Die verriegelbare Krone (10) nach dem vorhergehenden Anspruch, wobei das Indexierungsteil (90) eine Innenverzahnung (93) aufweist, die mit einem verzahnten Abschnitt (24) des Rohrs (20) in Eingriff steht, um das Indexierungsteil (90) gegen Drehung zu sichern.

9. Die verriegelbare Krone (10) nach einem der vorhergehenden Ansprüche, wobei die Verriegelung (40) einen Körper (42) aufweist, der einen ausgesparten Teil (44) umgibt, in dem das Schloss (50) mit mehreren Kombinationselementen (60, 70, 80) angebracht ist, wobei die Verriegelung außerdem eine zentrale Öffnung (45) aufweist, die dazu bestimmt ist, vom Rohr (20) durchquert zu werden.

10. Die verriegelbare Krone (10) nach dem vorhergehenden Anspruch, wobei die Öffnung (106) des Gehäusemittelteils (100) des Zeitmessgeräts ein Gewindeloch ist und wobei das Rohr (20) einen Gewindeabschnitt (22) aufweist, der dazu bestimmt ist, in das Gewindeloch (106) des Gehäusemittelteils (100) eingeschraubt zu werden.

11. Die verriegelbare Krone (10) nach einem der vorhergehenden Ansprüche, wobei die Uhrenkrone (12) eine zur Achse (14) konzentrische kreisförmige Nut (16) aufweist, wobei die Verriegelung (40) ein Verriegelungselement (46) in Form einer vorzugsweise teilweise kreisförmigen Lasche aufweist, die dazu bestimmt ist, in der Verriegelungsposition in der Nut (16) angeordnet zu werden.

12. Die verriegelbare Krone (10) nach einem der vorhergehenden Ansprüche, wobei der Verriegelungsmechanismus (30) dazu bestimmt ist, vollständig in der Aufnahme (102) des Gehäusemittelteils (100) eingebaut zu werden.

13. Ein Zeitmessgerät mit einem Gehäusemittelteil (100), das mit einer an einer Seitenflanke (101) des Mittelteils offenen Aufnahme (102) versehen ist, die über eine Öffnung (106) mit einem zentralen Raum (103) für einen Käfig verbunden ist, wobei das Zeitmessgerät außerdem die verriegelbare Krone (10) gemäß einem der vorstehenden Ansprüche umfasst, deren Verriegelungsmechanismus (30) im Inneren der Aufnahme (102) montiert ist und deren Rohr (20) in der Öffnung (106) befestigt ist.

14. Das Zeitmessgerät nach dem vorhergehenden Anspruch, wobei die Breite der Aufnahme (102) in der allgemeinen Ebene des Gehäusemittelteils (100) im Wesentlichen identisch mit der Breite des Schlosses (40) ist, wobei die Höhe der Aufnahme (102) in einer Richtung orthogonal zur allgemeinen Ebene des Gehäusemittelteils (100) größer ist als die Höhe des Riegels (40), damit sich dieser unter Führung durch die Seitenwände (102a, 102b) der Aufnahme (102) aus der Verriegelungsposition in die Entriegelungsposition bewegen kann.

15. Ein Zeitmessgerät nach dem vorhergehenden Anspruch, wobei der Betätiger (48) innerhalb der Aufnahme (102) zwischen dem Riegel (40) und einer oberen Wand (102c) der Aufnahme (102) angebracht ist, um mit der besagten Wand (102c) und einer Seite (42c) des Riegels (40) zusammenzuwirken.

## Claims

1. Lockable crown (10) for a timepiece comprising a middle case (100) provided with a cavity (102) that is open on a lateral flank (101) of the middle case and communicates, via an opening (106), with a central space (103) intended for a cage, the lockable crown (10) comprising a crown (12), a stem (14) connected to the crown (12), a tube (20) mounted on the stem (14) and intended to be fixed in the opening (106) of the middle case (100), and a locking mechanism (30) intended to be mounted in the cavity (102) of the middle case (100) around the tube (20), the locking mechanism (30) comprising a locking member (40), an actuator (48) and a lock (50) with several combination elements (60, 70, 80) pivotably mounted around the tube (20) and rotatably actuatable via the crown (12) when the crown is mounted on the middle case (100) and turned in one direction and the other, the locking member (40) being configured to adopt a locked position and an unlocked position in which it respectively blocks and releases the crown (12) in translation, the locking member (40) being intended to be actuated by the actuator (48) from the locked position to the unlocked position when all of the combination elements (60, 70, 80) are arranged in a predetermined angular position.

2. Lockable crown (10) according to claim 1, wherein the combination elements (60, 70, 80) of the lock are in the form of annular disks, each having a notch (62, 72, 82) on their outer diameter, the actuator (48) of the locking member (40) being an elastic member, the locking member (40) comprising a contact bump (43) intended to interact with the outer diameter of at least one of the combination disks (60, 70, 80) in the locked position, the contact bump (43) being intended to be brought into the notches (62, 72, 82) of the combination disks (60, 70, 80) under the action of the elastic member (48) when said notches are aligned, thereby causing the movement of the locking member into the unlocked position.

3. Lockable crown (10) according to the preceding claim, wherein the combination elements of the lock (50) comprise at least a first disk (60) connected to the crown (12), as well as a second and a third disk (70, 80) resting on the tube (20), the second disk (70) being positioned between the first and third disks (60, 80).

4. Lockable crown (10) according to the preceding claim, wherein the first and second disks (60, 70) each comprise a drive element (64a, 74a) on their facing sides so that the rotation of the first disk (60), by the actuation of the crown (12), can drive the second disk (70) in rotation, and wherein the second and third disks (70, 80) each comprise a drive element (74a, 80) on their facing sides so that the rotation of the second disk (70) can drive the third disk (80) in rotation.

5. Lockable crown (10) according to claim 3 or 4, wherein the second and third disks (70, 80) each comprise n indexing means (76, 86) distributed around their circumference, the locking mechanism further comprising an indexing piece (90) arranged between the second and third disks (70, 80) and fixed to the tube (20), the indexing piece (90) comprising on two opposite sides, a complementary indexing means (96) arranged to engage with the n indexing means (76, 86) of the second and third disks (70, 80), respectively, in order to position the second and third disks (70, 80) in n indexed angular positions corresponding to indications of the lock combination.

6. Lockable crown (10) according to the preceding claim, wherein indexes (104) corresponding to the indications of the combination are arranged on the lateral flank (101) of the middle case (100) around the cavity (102).

7. Lockable crown (10) according to claim 5 or 6, wherein the n indexing means (76, 86) of the second and third disks (70, 80) are in the form of cavities, preferably partially spherical, and wherein the indexing piece (90) has a general annular shape and comprises two diametrically opposed balls (97) disposed on two flexible portions (98) to engage with the cavities (76, 86) of the second and third disks (70, 80), respectively.

8. Lockable crown (10) according to the preceding claim, wherein the indexing piece (90) comprises an internal toothing (93) that engages with a toothed portion (24) of the tube (20) to lock said indexing piece (90) in rotation.

9. Lockable crown (10) according to any one of the preceding claims, wherein the locking member (40) comprises a body (42) surrounding a hollow portion (44) in which said lock (50) with multiple combination elements (60, 70, 80) is mounted, the locking member further comprising a central opening (45) intended to be traversed by the tube (20).

10. Lockable crown (10) according to the preceding claim, wherein the opening (106) of the middle case (100) of the timepiece is a tapped hole, and wherein the tube (20) comprises a threaded portion (22) intended to be screwed into the tapped hole (106) of the middle case (100).

11. Lockable crown (10) according to any one of the preceding claims, wherein the watch crown (12) comprises a circular groove (16) concentric with the axis (14), the locking member (40) comprising a locking element (46) in the form of a tab, preferably partially circular, intended to be fitted in the groove (16) in the locked position.

12. Lockable crown (10) according to any one of the preceding claims, wherein the locking mechanism (30) is intended to be entirely mounted inside the cavity (102) of the middle case (100).

13. Timepiece comprising a middle case (100) provided with a cavity (102) that opens onto a lateral flank (101) of the middle case and communicates, via an opening (106), with a central space (103) intended for a cage, the timepiece further comprising the lockable crown (12) according to any one of the preceding claims, the locking mechanism (30) of which is mounted inside the cavity (102), and the tube (20) of which is fixed in the opening (106).

14. Timepiece according to the preceding claim, wherein the width of the cavity (102) in the general plane of the middle case (100) is substantially identical to the width of the locking member (40), the height of the cavity (102), in a direction orthogonal to the general plane of the middle case (100), being greater than the height of the locking member (40) so that the latter can move from the locked position to the unlocked position while being guided by the lateral walls (102a, 102b) of the cavity (102).

15. Timepiece according to the preceding claim, wherein the actuator (48) is mounted inside the cavity (102) between the locking member (40) and an upper wall (102c) of the cavity (102), so as to interact with said wall (102c) and one side (42c) of the locking member (40).
